# EUROPÄISCHE PATENTSCHRIFT

(11) **EP 3 194 873 B1**
(45) Veröffentlichungstag und Bekanntmachung des Hinweises auf die Patenterteilung: **21.11.2018**
(21) Anmeldenummer: 15760184.0
(22) Anmeldetag: 08.09.2015
(51) Int. Cl.: F28D 1/053, F28F 9/02

(54) **WÄRMEÜBERTRAGER UND VERFAHREN ZUR HERSTELLUNG EINES WÄRMEÜBERTRAGERS**
HEAT EXCHANGER AND METHOD FOR PRODUCING A HEAT EXCHANGER
ÉCHANGEUR DE CHALEUR ET PROCÉDÉ DE FABRICATION D'UN ÉCHANGEUR DE CHALEUR

(30) Priorität: 17.09.2014 DE 102014218677
(43) Veröffentlichungstag der Anmeldung: 26.07.2017
(73) Patentinhaber: MAHLE International GmbH, 70376 Stuttgart (DE)
(72) Erfinder: HIRSCH, Stefan, 70180 Stuttgart (DE); MOSER, Michael, 73479 Ellwangen (DE); SAUTTER, Nic, 73207 Plochingen (DE)
(74) Vertreter: Grauel, Andreas
(86) Internationale Anmeldenummer: PCT/EP2015/070471
(87) Internationale Veröffentlichungsnummer: WO 2016/041815

(56) Entgegenhaltungen:
- EP-A2- 1 422 489
- WO-A1-2007/009588
- US-A- 5 865 244
- US-B1- 6 296 051

## Beschreibung

### Technisches Gebiet

Die Erfindung betrifft einen Wärmeübertrager für ein Kraftfahrzeug, mit einem Wärmeübertragungsblock und mit zumindest einem Sammelkasten mit einem Rohrboden, wobei der Wärmeübertragungsblock aus einer Mehrzahl von zueinander benachbarten Rohren und dazwischen angeordneten Wellrippenelementen gebildet ist, und die Rohre mit einem ihrer Endbereiche fluiddicht in den Rohrboden des Sammelkasten aufgenommen sind. Außerdem betrifft die Erfindung ein Verfahren zur Herstellung eines Wärmeübertragers.

### Stand der Technik

In Kraftfahrzeugen werden zur Kühlung oder zur Erwärmung von Fluiden Wärmeübertrager eingesetzt, mittels welchem ein Wärmeübertrag zwischen einem ersten Fluid und einem zweiten Fluid hervorgerufen wird.

Im Stand der Technik sind vielfältige Bauformen von Wärmeübertragern bekannt geworden. Zu den bekannten Bauformen zählen unter anderem auch Wärmeübertrager, die einen sogenannten Rohr-Rippen Aufbau aufweisen. Bei solchen Bauformen werden bei einer Mehrzahl von Rohren die Rohrenden endseitig in Öffnungen eines Rohrbodens aufgenommen, welcher wiederum mit einem deckelartigen Element zu einem Sammelkasten verbunden wird. Zwischen den Rohren können Wellrippenelemente angeordnet sein, die den Wärmeübertrag zwischen einem in den Rohren strömenden Fluid und einem die Rohre umströmenden Fluid begünstigen.

Die Rohre, die Wellrippenelemente und die Rohrböden sind in einigen bekannten Ausführungsformen aus einem metallischen Werkstoff hergestellt. Die deckelartigen Elemente sind dabei entweder aus einem metallischen Werkstoff, wie Aluminium, oder aus einem Kunststoff hergestellt.

Nachteilig an den im Stand der Technik bekannten Wärmeübertragern ist insbesondere, dass aufgrund der hohen Variantenvielfalt Rohre mit unterschiedlichen Geometrien verwendet werden, die Rohre in unterschiedlichen Abständen zueinander angeordnet werden und die Anzahl der verwendeten Rohre auch variiert. Daher ist es nur schwer möglich modulare Bauteile für die Erzeugung der Wärmeübertrager zu verwenden, wodurch die Fertigung der Wärmeübertrager aufwändig und teuer ist.

Im Stand der Technik sind weiterhin Wärmeübertrager bekannt, welche einen Sammelkasten aufweisen, der aus Kunststoff ausgebildet ist und direkt an die Rohre und die Wellrippenelemente angespritzt ist. Einen solchen Wärmeübertrager ist aus der US-5865244 bekannt, die auch den Wärmeübertrager gemäß dem Oberbegriff des Anspruchs 1 offenbart. Nachteilig an den bekannten Wärmeübertragern mit einem angespritzten Sammelkasten ist insbesondere, dass der aus Rohren und Wellrippenelementen gebildete Wärmeübertragungsblock nicht ausreichend gegen den Kontakt mit Kunststoff während des Spritzvorgangs geschützt ist. Auch sind die empfindlichen Wellrippenelemente nicht ausreichend gegen die beim Spritzvorgang entstehenden Drücke geschützt, so dass es zu Beschädigungen insbesondere der Wellrippenelemente kommen kann. Die Wärmeübertrager mit einem angespritzten Sammelkasten weisen daher oft nur eine sehr geringe Anzahl von Rohren auf, wodurch die Leistungsfähigkeit des Wärmeübertragers stark limitiert ist.

### Darstellung der Erfindung, Aufgabe, Lösung, Vorteile

Daher ist es die Aufgabe der vorliegenden Erfindung einen Wärmeübertrager zu schaffen, welcher gegenüber dem Stand der Technik verbessert ist und Mittel aufweist, welche den aus Rohren und Wellrippenelementen gebildeten Wärmeübertragungsblock während des Spritzvorgangs gegen den Kunststoff und den entstehenden Arbeitsdruck schützen. Außerdem ist es die Aufgabe ein Verfahren zur Herstellung eines Wärmeübertragers zu schaffen.

Die Aufgabe hinsichtlich des Wärmeübertragers wird durch einen Wärmeübertrager mit den Merkmalen von Anspruch 1 gelöst.

Ein Ausführungsbeispiel der Erfindung betrifft einen Wärmeübertrager für ein Kraftfahrzeug, mit einem Wärmeübertragungsblock und mit zumindest einem Sammelkasten mit einem Rohrboden, wobei der Wärmeübertragungsblock aus einer Mehrzahl von zueinander benachbart angeordneten Rohren und dazwischen angeordneten Wellrippenelementen gebildet ist, und die Rohre mit einem ihrer Endbereiche fluiddicht in den Rohrboden des Sammelkastens aufgenommen sind, wobei der Rohrboden des Sammelkastens aus Kunststoff gebildet ist und an den Wärmeübertragungsblock durch Spritzgießen angespritzt ist, wobei zwischen dem Sammelkasten und dem Wärmeübertragungsblock ein Distanzelement angeordnet ist, durch welches die Rohre hindurchgeführt sind, wobei die Wellrippenelemente durch das Distanzelement von dem Rohrboden des Sammelkastens beabstandet sind.

Die Rohre und die Wellrippenelemente sind aus einem metallischen Werkstoff und durch ein Lötverfahren oder ein Schweißverfahren miteinander verbunden. Alternativ können die Rohre und die Wellrippenelemente auch über eine Werkzeugvorrichtung gehalten werden, bis durch das Anspritzen des Rohrbodens des Sammelkastens eine ausreichende Verbindung zwischen den Elementen erzeugt ist.

Der Wärmeübertrager kann nur einen Sammelkasten aufweisen oder in einem alternativen Ausführungsbeispiel auch zwei Sammelkästen. Bei nur einem Sammelkasten können die Rohre entweder endseitig in diesen aufgenommen sein, während der jeweils andere endseitige Bereich in einer anderen Struktur aufgenommen ist, oder die Rohre können beispielsweise U-förmig gestaltet sein, so dass die Rohre jeweils mit beiden endseitigen Bereichen in dem einen Sammelkasten aufgenommen sind.

Der Rohrboden des Sammelkasten ist vorteilhafterweise aus Kunststoff gebildet und an den Wärmeübertragungsblock durch Spritzgießen angespritzt. Dies ist besonders vorteilhaft, da der Rohrboden des Sammelkastens schnell und einfach erzeugt werden kann und insbesondere einfach an unterschiedliche Wärmeübertrager angepasst werden kann. Hierzu muss lediglich das Formwerkzeug für die Erzeugung des angespritzten Rohrbodens des Sammelkastens angepasst werden. Der Rohrboden des Sammelkasten beziehungsweise der Sammelkasten oder der Wärmeübertrager kann daher auf einfache Weise in einer hohen Variantenvielfalt erzeugt werden.

Besonders bevorzugt ist es, wenn zwischen dem Wärmeübertragungsblock und dem Rohrboden des Sammelkastens ein Distanzelement angeordnet ist. Dieses erfüllt hauptsächlich eine Trennungsfunktion und eine Schutzfunktion. Durch das Distanzelement wird vorteilhafterweise verhindert, dass der Kunststoff des Rohrbodens des Sammelkastens zwischen die Wellrippenelemente dringt und diese beschädigt. Außerdem wird der Wärmeübertragungsblock durch das Distanzelement vor den hohen Drücken geschützt, die beim Anspritzen des Kunststoffs entstehen können und insbesondere die teilweise dünnwandigen Rohre und die ebenfalls sehr dünnwandigen Wellrippenelemente beschädigen könnten.

Auch ist es vorteilhaft, wenn das Distanzelement durch ein Lochblech gebildet ist, welches Aussparungen aufweist, die mit den Rohren im Wärmeübertragungsblock derart korrespondieren, dass diese passgenau durch die Aussparungen ragen.

Eine Ausbildung des Distanzelementes als Lochblech ist besonders vorteilhaft, da auf diese Weise einerseits die Rohre mit einem ihrer Endbereiche durch das Distanzelement geführt werden können, während die Wellrippenelemente ansonsten von dem Distanzelement überdeckt werden. Damit kann auf einfache Weise der Sammelkasten an den Wärmeübertragungsblock angespritzt werden, ohne dabei die Wellrippenelemente zu beschädigen.

Die Aussparungen des Distanzelementes sind bevorzugt mit nur geringem Spiel gegenüber den Rohren ausgebildet, um einen möglichst passgenauen Sitz der Rohre in dem Distanzelement zu ermöglichen. Dies ist insbesondere vorteilhaft, um zu verhindern, dass während des Anspritzens des Rohrbodens des Sammelkastens Kunststoff zwischen den Rohren und den Aussparungen hindurch dringt und dadurch die Wellrippenelemente beschädigt werden.

Auch ist es zu bevorzugen, wenn der Rohrboden des Sammelkastens an den Wärmeübertragungsblock mit einem Kunststoff-Spritzverfahren angespritzt ist. Ein Kunststoff-Spritzverfahren ist besonders vorteilhaft für die Erzeugung des Rohrbodens des Sammelkastens, da es einerseits eine hohe Formgebungsfreiheit ermöglicht und andererseits die Erzeugung eines Sammelkastens mit einer ausreichend hohen Druckfestigkeit ermöglicht.

Darüber hinaus ist es vorteilhaft, wenn die Rohre endseitig eine zumindest teilweise umlaufende Kerbe aufweisen und/oder endseitig aufgeraut sind.

Eine zumindest teilweise umlaufende Kerbe und/oder ein oberflächenvorbehandelter und/oder beschichteter, wie beispielsweise auch aufgerauter, Endbereich sind vorteilhaft, um eine bessere Verbindung zwischen den Rohren und dem angespritzten Rohrboden des Sammelkastens zu erzeugen. Die Kerbe kann eine Kante ausbilden, welche von einem Teilbereich des Rohrbodens des Sammelkastens hintergriffen wird, wodurch die Verbindung verbessert wird. Durch eine Rauheit am Rohrendbereich kann die Verzahnung zwischen dem Kunststoff des Rohrbodens des Sammelkastens und den Rohren verbessert werden.

Weiterhin ist es vorteilhaft, wenn der Wärmeübertrager zwei Sammelkästen aufweist, wobei die Rohre jeweils endseitig in einen der Sammelkästen münden und fluiddicht mit diesem verbunden sind, wobei zwischen jedem der Sammelkästen und dem Wärmeübertragungsblock ein Distanzelement angeordnet ist.

Besonders vorteilhaft ist ein Wärmeübertrager mit zwei sich gegenüberliegenden Sammelkästen, welche fluidtechnisch durch die Rohre des Wärmeübertragungsblockes miteinander verbunden sind. Der Wärmeübertrager kann dadurch konventionell von einem Sammelkasten durch die Rohre zum gegenüberliegenden Sammelkasten durchströmt werden. Je nach Ausgestaltung der Sammelkästen kann auf diese Weise auch eine einfache oder mehrfache Umlenkung des durch den Wärmeübertrager strömenden Fluids erreicht werden, wodurch unterschiedliche Durchströmungsprinzipien erzeugt werden können. Die unterschiedlichen Durchströmungsprinzipien entsprechen dabei im Wesentlichen den Durchströmungsprinzipien der Wärmeübertrager konventioneller Bauart.

Auch ist es zweckmäßig, wenn das Distanzelement auf der dem Wärmübertragungsblock abgewandten Seite mit Kunststoff, welcher den Rohrboden des Sammelkastens bildet, überspritzt ist, wobei die Rohre mit dem angespritzten Rohrboden des Sammelkastens stoffschlüssig und/oder formschlüssig verbunden sind.

Es ist besonders vorteilhaft, wenn der Sammelkasten allseitig durch den angespritzten Kunststoff begrenzt wird. Dies ist insbesondere vorteilhaft, wenn das Distanzelement nicht fluiddicht mit den Rohren verbunden ist. Das Distanzelement bildet somit eine Fläche aus, an welche der Rohrboden des Sammelkastens angespritzt wird. Der Rohrboden des Sammelkasten ist dabei jedoch bevorzugt mit den durch das Distanzelement ragenden Rohrabschnitten verbunden, wodurch der Rohrboden des Sammelkastens direkt an den Wärmeübertragungsblock angebunden ist und die Rohre fluiddicht mit dem Rohrboden des Sammelkastens verbunden sind. Je nach Ausgestaltung der Rohre und/oder des Rohrbodens des Sammelkastens kann dabei eine stoffschlüssige und/oder formschlüssige Verbindung zwischen den Rohren und dem Rohrboden des Sammelkastens erzeugt werden.

Darüber hinaus ist es vorteilhaft, wenn das Distanzelement eine Verstärkung des dem Wärmeübertragungsblock zugewandten Bodenbereichs des Sammelkastens bildet, wobei das Distanzelement formschlüssig und/oder stoffschlüssig mit dem Sammelkasten verbunden ist.

In einer vorteilhaften Ausgestaltung kann das Distanzelement, welches beispielsweise aus einem metallischen Werkstoff gebildet sein kann, eine Verstärkung des dem Wärmeübertragungsblock zugewandten Bodenbereichs des Sammelkastens bilden. Dies erhöht die Stabilität des Sammelkastens und somit auch die Dauerhaltbarkeit des Wärmeübertragers. Das Distanzelement kann hierzu beispielsweise Absätze, Kanten oder aufgeraute Bereiche aufweisen, welche die Verbindung zwischen dem Kunststoff des Sammelkastens und dem Distanzelement verbessern.

Weiterhin ist es zweckmäßig, wenn das Distanzelement mit den Rohren und/oder den Wellrippenelementen verlötet und/oder verschweißt und/oder verklemmt und/oder verklebt ist. Je nach Materialwahl des Distanzelementes kann dieses mit den Rohren und/oder den Wellrippenelementen verbunden werden, wodurch insgesamt die Festigkeit des Wärmeübertragers erhöht werden kann.

Die Aufgabe hinsichtlich des Verfahrens wird durch ein Verfahren mit den Merkmalen von Anspruch 9 gelöst.

Ein Ausführungsbeispiel der Erfindung betrifft ein Verfahren zur Herstellung eines Wärmeübertragers, wobei ein Wärmeübertragungsblock aus einer Mehrzahl von zueinander benachbarten Rohren und dazwischen angeordneten Wellrippenelementen erzeugt wird, wobei auf die Rohre endseitig ein Distanzelement aufgelegt wird und der Rohrboden des Sammelkastens an den Wärmeübertragungsblock und/oder das Distanzelement einteilig angespritzt wird.

Der Wärmeübertragungsblock kann bevorzugt auf konventionelle Weise erzeugt werden, indem die Rohre mit den Wellrippenelementen beispielsweise verlötet werden. Es wird somit ein eigenständiges Bauteil erzeugt, welches gezielt weiterverarbeitet werden kann. Das Auflegen des Distanzelementes ist vorteilhaft, um zu verhindern, dass während des nachfolgenden Anspritzens des Rohrbodens des Sammelkastens eine Beschädigung der Wellrippenelemente durch Kunststoffanteile entstehen kann. Der Rohrboden des Sammelkastens ist vorteilhafterweise derart an den Wärmeübertragungsblock angespritzt, dass eine fluiddichte und druckdichte Verbindung zwischen den durch das Distanzelement durchragenden Rohrenden und dem Inneren des angespritzten Rohrbodens des Sammelkastens erzeugt wird.

Auch ist es vorteilhaft, wenn die Rohre das Distanzelement durch eingeformte passgenaue Aussparungen durchdringen und die Wellrippenelemente durch das Distanzelement vollständig überdeckt sind. Dies ist besonders vorteilhaft, um einen möglichst spielfreien Sitz des Distanzelementes an dem Wärmeübertragungsblock zu erzielen und das Einspritzen von Kunststoff in den von den Wellrippenelementen ausgefüllten Bereich zu vermeiden.

Weiterhin ist es zu bevorzugen, wenn der Rohrboden des Sammelkasten an die durch das Distanzelement durchragenden Rohre angespritzt wird, wobei der Rohrboden des Sammelkasten mit den durchragenden Abschnitten der Rohre und/oder dem Distanzelement stoffschlüssig und/oder formschlüssig verbunden wird.

Dies ist besonders vorteilhaft, da gerade zwischen den Rohren und dem Rohrboden des Sammelkastens eine fluiddichte und druckdichte Verbindung erzeugt werden muss, um die Funktionalität des Wärmeübertragers zu gewährleisten. Die Wellrippenelemente sind regelmäßig sehr feingliedrig ausgebildet, wodurch sie insbesondere gegenüber mechanischen Beeinträchtigungen sehr anfällig sind. Die Verbindung des Rohrbodens des Sammelkastens mit dem Wärmeübertragungsblock sollte daher vorzugsweise nicht über die Wellrippenelemente erzeugt werden.

Der Sammelkasten wird durch Verbinden eines Rohrbodens des Sammelkastens mit einem Deckel des Sammelkastens gebildet bzw. verschlossen. Dabei können der Rohrboden und der Deckel getrennt hergestellt und miteinander verbunden sein oder sie können gemeinsam durch Spritzgießen hergestellt sein.

Vorteilhafte Weiterbildungen der vorliegenden Erfindung sind in den Unteransprüchen und in der nachfolgenden Figurenbeschreibung beschrieben.

### Kurze Beschreibung der Zeichnungen

Im Folgenden wird die Erfindung anhand von Ausführungsbeispielen unter Bezugnahme auf die Zeichnungen detailliert erläutert. In den Zeichnungen zeigen:
- Fig. 1: eine Schnittansicht durch einen Endbereich eines Wärmübertragungsblocks, wobei die Rohre in einen an den Wärmeübertragungsblock angespritzten Rohrboden des Sammelkastens münden und zwischen dem Rohrboden des Sammelkastens und den Wellrippenelementen ein Distanzelement angeordnet ist, und
- Fig. 2: eine Aufsicht auf ein Distanzelement, wie es in der Figur 1 zur Beabstandung des Rohrbodens des Sammelkastens von den Wellrippenelementen verwendet wurde.

### Bevorzugte Ausführung der Erfindung

Die Figur 1 zeigt eine Schnittansicht durch einen Wärmeübertrager 1. Der Wärmeübertrager 1 weist einen Wärmeübertragungsblock 7 auf, welcher durch eine Mehrzahl von Rohren 2 und dazwischen angeordneten Wellrippenelementen 3 gebildet ist. Der Wärmeübertragungsblock 7 ist von konventioneller Bauart, wobei die Rohre 2 parallel zueinander und beabstandet zueinander angeordnet sind. In den Zwischenräumen zwischen den Rohren 2 sind die Wellrippenelemente 3 angeordnet und stehen in thermisch leitendem Kontakt mit den Rohren 2.

Die Rohre 2 weisen eine längere Erstreckung auf als die Wellrippenelemente 3, daher stehen die Wellrippenelemente 3 seitlich aus dem Wärmeübertragungsblock 7 hinaus. Auf die überstehenden Rohre 2 ist ein Distanzelement 4 aufgelegt, welches eine Mehrzahl von Aussparungen 6 aufweist. Die Rohre 2 ragen durch die Aussparungen 6 hindurch. Die Querschnitte der Aussparungen 6 sind an die Querschnitte der Rohre 2 angepasst, wodurch ein spielfreier Sitz des Distanzelementes 4 an den Rohren 2 erreicht wird. Das Distanzelement 4 beziehungsweise die Aussparungen 6 ist/sind an die Anordnung der Rohre 2 innerhalb des Wärmeübertragungsblocks 7 angepasst.

An das Distanzelement 4 ist ein Sammelkasten 5 mit einem Rohrboden 8 angeschlossen, welcher durch ein Spritzverfahren erzeugt ist. Der Rohrboden 8 des Sammelkastens 5 ist direkt an den Wärmeübertragungsblock 7 angespritzt. Der Rohrboden 8 des Sammelkastens 5 ist um die durch das Distanzelement 4 hindurchragenden Abschnitte der Rohre 2 gespritzt, wodurch je nach Ausgestaltung der Rohre 2 eine formschlüssige und/oder stoffschlüssige Verbindung erzeugt wird.

Das Distanzelement 4 kann ebenfalls vollständig oder teilweise von dem Kunststoff des Rohrbodens 8 des Sammelkastens 5 umspritzt sein, wodurch ebenfalls eine formschlüssige und/oder stoffschlüssige Verbindung erzeugt wird. Das Distanzelement 4 kann entweder nur auf die Rohre 2 des Wärmeübertragungsblocks aufgesteckt sein oder mit den Rohren 2 und/oder den Wellrippenelementen 3 verbunden sein. Dies kann unter anderem durch konventionelle Fügeverfahren, wie Schweißen oder Löten, erreicht werden.

Hauptaufgabe des Distanzelementes 4 ist es zu verhindern, dass während des Spritzvorgangs, in welchem der Sammelkasten 5 oder der Rohrboden 8 des Sammelkastens 5 ausgebildet wird, Kunststoff in den Bereich der Wellrippenelemente 3 dringt und dort für eine Beschädigung oder Verstopfung der Wellrippenelemente 3 sorgt. Dabei kann bei einer separaten Ausbildung des Rohrbodens 8 dieser mit einem Deckel zum Sammelkasten 5 zusammengefügt werden.

Der Sammelkasten 5 ist in Figur 1 als quaderförmiger Körper dargestellt, welcher die endseitigen Bereiche der Rohre 2 des Wärmeübertragungsblocks 7 aufnimmt. In alternativen Ausführungsbeispielen kann der Rohrboden 8 des Sammelkastens 5 und auch der Sammelkasten 5 auch andere Formen annehmen. Insbesondere ist die Formgebung des Rohrbodens 8 und des Sammelkastens 5 an den geplanten Einsatzzweck anzupassen. Der Sammelkasten 5 kann im Inneren durch einen einzigen Abschnitt gebildet sein oder durch Trennwände, welche während des Spritzvorganges miterzeugt werden, in mehrere Abschnitte unterteilt sein.

Eine Veränderung der Form des Sammelkastens 5 und/oder des Rohrbodens 8 kann durch eine einfache Beeinflussung des zum Spritzen des Kunststoffs verwendeten Werkzeugs erreicht werden. Durch die Verwendung eines geeigneten Werkzeugs und des Distanzelementes 4 kann ein funktionsfähiger Wärmeübertrager 1 erzeugt werden, der insbesondere ohne Beschädigungen des Wärmeübertragungsblocks 7 unter bestmöglicher Ausnutzung des zur Verfügung stehenden Bauraums, insbesondere im Bereich des Wärmeübertragungsblocks 7, erzeugt werden kann. Weiterhin sind aufwändige Abdichtarbeiten und zusätzliche Dichtungselemente nicht notwendig, da der Rohrboden 8 des Sammelkastens 5 einteilig ausgebildet ist. Durch die Verwendung von geeigneten Kunststoffen kann eine ausreichende und zufriedenstellende Dauerhaltbarkeit erzeugt werden.

Die Figur 2 zeigt eine Aufsicht auf ein Distanzelement 4. Das Distanzelement 4 weist eine rechteckige plattenförmige Form auf. Entlang des Distanzelementes 4 sind mehrere Aussparungen 6 angeordnet, welche zum Durchführen der Endbereiche der Rohre 2 dienen. Die Aussparungen 6 sind, wie bereits erwähnt, an die Anordnung der Rohre 2 angepasst und weisen einen Querschnitt auf, der mit den Außendurchmessern der Rohre 2 derart korrespondiert, dass ein möglichst geringes Spiel zwischen dem Distanzelement 4 und den Rohren 2 erzeugt wird.

In der Figur 2 sind durch die Striche 3 die hinter dem Distanzelement 4 angeordneten Wellrippen 3 angedeutet. Das Distanzelement 4 kann aus dem gleichen Material wie die Rohre 2 und die Wellrippen 3 gebildet sein oder ebenfalls aus einem Kunststoff, wie beispielsweise der Rohrboden 8 des Sammelkastens 5.

Die Ausführungsbeispiele der Figuren 1 und 2 sind beispielshaft und erläutern den Erfindungsgedanken. Sie weisen insbesondere hinsichtlich der Formgebung, der Materialwahl und der Ausgestaltung der einzelnen Elemente keinen beschränkenden Charakter auf. Insbesondere der Wärmeübertragungsblock 7 kann in vielfältiger Weise abweichend von dem in Figur 1 gezeigten Ausführungsbeispiel ausgebildet sein, indem die Rohre und/oder die Wellrippen abweichend gestaltet sind und die Anordnung relativ zueinander abweichend ist.

## Patentansprüche

1. Wärmeübertrager (1) für ein Kraftfahrzeug, mit einem Wärmeübertragungsblock (7) und mit zumindest einem Sammelkasten (5), wobei der Wärmeübertragungsblock (7) aus einer Mehrzahl von zueinander benachbarten Rohren (2) und dazwischen angeordneten Wellrippenelementen (3) gebildet ist, und die Rohre (2) mit einem ihrer Endbereiche fluiddicht in den Rohrboden des Sammelkasten (5) aufgenommen sind, der Rohrboden des Sammelkastens (5) aus Kunststoff gebildet ist und an den Wärmeübertragungsblock (7) angespritzt ist, **dadurch gekennzeichnet, dass** zwischen dem Rohrboden des Sammelkastens (5) und dem Wärmeübertragungsblock (7) ein Distanzelement (4) angeordnet ist, durch welches die Rohre (2) hindurchgeführt sind, wobei die Wellrippenelemente (3) durch das Distanzelement (4) von dem Rohrboden des Sammelkastens (5) beabstandet sind.

2. Wärmeübertrager (1) nach Anspruch 1, **dadurch gekennzeichnet, dass** der Rohrboden des Sammelkastens mit einem Deckel des Sammelkastens zum Bilden des Sammelkastens verbunden ist.

3. Wärmeübertrager (1) nach Anspruch 1 oder 2, **dadurch gekennzeichnet, dass** das Distanzelement (4) durch ein Lochblech gebildet ist, welches Aussparungen (6) aufweist, die mit den Rohren (2) im Wärmeübertragungsblock (7) derart korrespondieren, dass diese passgenau durch die Aussparungen (6) ragen.

4. Wärmeübertrager (1) nach einem der vorhergehenden Ansprüche, **dadurch gekennzeichnet, dass** der Rohrboden des Sammelkastens (5) an den Wärmeübertragungsblock (7) mit einem Kunststoff-Spritzverfahren angespritzt ist.

5. Wärmeübertrager (1) nach einem der vorhergehenden Ansprüche, **dadurch gekennzeichnet, dass** die Rohre (2) endseitig eine zumindest teilweise umlaufende Kerbe aufweisen und/oder endseitig oberflächenvorbehandelt und/oder beschichtet sind.

6. Wärmeübertrager (1) nach einem der vorhergehenden Ansprüche, **dadurch gekennzeichnet, dass** der Wärmeübertrager (1) zwei Sammelkästen (5) aufweist, wobei die Rohre (2) jeweils endseitig in einen der Sammelkästen (5) münden und fluiddicht mit diesem verbunden sind, wobei zwischen jedem der Sammelkästen (5) und dem Wärmeübertragungsblock (7) ein Distanzelement (4) angeordnet ist.

7. Wärmeübertrager (1) nach einem der vorhergehenden Ansprüche, **dadurch gekennzeichnet, dass** das Distanzelement (4) auf der dem Wärmübertragungsblock (7) abgewandten Seite mit Kunststoff, welcher den Rohrboden des Sammelkastens (5) bildet, überspritzt ist, wobei die Rohre (2) mit dem angespritzten Rohrboden des Sammelkasten (5) stoffschlüssig und/oder formschlüssig verbunden sind.

8. Wärmeübertrager (1) nach einem der vorhergehenden Ansprüche, **dadurch gekennzeichnet, dass** das Distanzelement (4) eine Verstärkung des dem Wärmeübertragungsblock (7) zugewandten Bodenbereichs des Sammelkastens (5) bildet, wobei das Distanzelement (4) formschlüssig und/oder stoffschlüssig mit dem Rohrboden des Sammelkastens (5) verbunden ist.

9. Wärmeübertrager (1) nach einem der vorhergehenden Ansprüche, **dadurch gekennzeichnet, dass** das Distanzelement (4) mit den Rohren (2) und/oder den Wellrippenelementen (3) verlötet und/oder verschweißt und/oder verklemmt und/oder verklebt ist.

10. Verfahren zur Herstellung eines Wärmeübertragers (1) nach einem der vorhergehenden Ansprüche, **dadurch gekennzeichnet, dass** ein Wärmeübertragungsblock (7) aus einer Mehrzahl von zueinander benachbarten Rohren (2) und dazwischen angeordneten Wellrippenelementen (3) erzeugt wird, wobei auf die Rohre (2) endseitig ein Distanzelement (4) aufgelegt wird und der Rohrboden des Sammelkasten (5) aus Kunststoff gebildet wird und an den Wärmeübertragungsblock (7) und/oder das Distanzelement (4) einteilig angespritzt wird, wobei die Rohre (2) durch das Distanzelement (4) hindurchgeführt werden, wobei die Wellrippenelemente (3) durch das Distanzelement (4) von dem Rohrboden des Sammelkastens (5) beabstandet sind.

11. Verfahren zur Herstellung eines Wärmeübertragers (1) nach Anspruch 10, **dadurch gekennzeichnet, dass** die Rohre (2) das Distanzelement (4) durch eingeformte passgenaue Aussparungen (6) durchdringen und die Wellrippenelemente (3) durch das Distanzelement (4) vollständig überdeckt sind.

12. Verfahren nach einem der Ansprüche 10 oder 11, **dadurch gekennzeichnet, dass** der Rohrboden des Sammelkastens (5) an die durch das Distanzelement (4) durchragenden Rohre (2) angespritzt wird, wobei der Sammelkasten (5) mit den durchragenden Abschnitten der Rohre (2) und/oder dem Distanzelement (4) stoffschlüssig und/oder formschlüssig verbunden wird.

## Claims

1. A heat exchanger (1) for a motor vehicle, with a heat exchanger block (7) and with at least one collection box (5), wherein the heat exchanger block (7) is made of a plurality of tubes (2) adjacent to one another and corrugated fin elements (3) arranged therebetween, and one of the end regions of the tubes (2) is received in the tube plate of the collection box (5) in a fluid-tight manner, wherein the tube plate of the collection box (5) is made of plastic and is injection-moulded onto the heat exchanger block (7), **characterised in that** a spacer element (4) is arranged between the tube plate of the collection box (5) and the heat exchanger block (7), through which the tubes (2) are conducted, wherein the corrugated fin elements (3) are spaced apart from the tube plate of the collection box (5) by the spacer element (4).

2. The heat exchanger (1) as claimed in claim 1, **characterised in that** the tube plate of the collection box is connected to a cover of the collection box to form the collection box.

3. The heat exchanger (1) as claimed in claim 1 or 2, **characterised in that** the spacer element (4) is formed by a perforated plate exhibiting openings (6) that match the tubes (2) in the heat exchanger block (7) in such a manner that they project through the openings (6) with an accurate fit.

4. The heat exchanger (1) as claimed in one of the preceding claims, **characterised in that** the tube plate of the collection box (5) is injection-moulded onto the heat exchanger block (7) using a plastic injection-moulding process.

5. The heat exchanger (1) as claimed in one of the preceding claims, **characterised in that** the tubes (2) have at the end an at least partially circumferential groove and/or are surface-treated and/or coated at the end.

6. The heat exchanger (1) as claimed in one of the preceding claims, **characterised in that** the heat exchanger (1) has two collection boxes (5), wherein the tubes (2) each open out at the ends into one of the collection boxes (5) and are connected in a fluid-tight manner thereto, wherein a spacer element (4) is arranged between each of the collection boxes (5) and the heat exchanger block (7).

7. The heat exchanger (1) as claimed in one of the preceding claims, **characterised in that** the spacer element (4) is coated with plastic on the side turned away from the heat exchanger block (7), which forms the tube plate of the collection box (5), wherein the tubes (2) are connected to the injection-moulded tube plate of the collection box (5) in a substance-bonded and/or positive-locking manner.

8. The heat exchanger (1) as claimed in one of the preceding claims, **characterised in that** the spacer element (4) forms a reinforcement of the plate region of the collection box (5) facing the heat exchanger block (7), wherein the spacer element (4) is connected to the tube plate of the collection box (5) in a positive-locking and/or substance-bonded manner.

9. The heat exchanger (1) as claimed in one of the preceding claims, **characterised in that** the spacer element (4) is soldered and/or welded and/or clamped and/or adhered to the tubes (2) and/or the corrugated fin elements (3).

10. A method for producing a heat exchanger (1) as claimed in one of the preceding claims, **characterised in that** a heat exchanger block (7) is produced from a plurality of tubes (2) adjacent to one another and corrugated fin elements (3) arranged therebetween, wherein a spacer element (4) is placed on the tubes (2) at the ends and the tube plate of the collection box (5) is made of plastic and injection-moulded integrally to the heat exchanger block (7) and/or the spacer element (4), wherein the tubes (2) are conducted through the spacer element (4), wherein the corrugated fin elements (3) are spaced apart from the tube plate of the collection box (5) by the spacer element (4).

11. The method for producing a heat exchanger (1) as claimed in claim 10, **characterised in that** the tubes (2) penetrate the spacer element (4) through precise openings (6) formed in it and the corrugated fin elements (3) are completely covered by the spacer element (4).

12. The method as claimed in one of claims 10 or 11, **characterised in that** the tube plate of the collection box (5) is injection-moulded onto the tubes (2) projecting through the spacer element (4), wherein the tube plate (5) is connected to the projecting sections of the tubes (2) and/or the spacer element (4) in a substance-bonded and/or positive-locking manner.

## Revendications

1. Echangeur de chaleur (1) pour un véhicule automobile, comprenant un bloc de transmission de chaleur (7) et comprenant au moins un bac collecteur (5), où le bloc de transmission de chaleur (7) est formé par une pluralité de tubes (2) contigus les uns aux autres et par des éléments d'ailettes ondulées (3) disposés entre lesdits tubes, et les tubes (2), par l'une de leurs zones d'extrémités, sont logés de façon étanche aux fluides dans le plateau à tubes du bac collecteur (5), le plateau à tubes du bac collecteur (5) est formé en se composant de matière plastique et est moulé par injection sur le bloc de transmission de chaleur (7), **caractérisé en ce qu'**un élément d'espacement (4) est disposé entre le plateau à tubes du bac collecteur (5) et le bloc de transmission de chaleur (7), élément d'espacement à travers lequel sont guidés les tubes (2), où les éléments d'ailettes ondulées (3) sont, par l'élément d'espacement (4), à distance du plateau à tubes du bac collecteur (5).

2. Echangeur de chaleur (1) selon la revendication 1, **caractérisé en ce que** le plateau à tubes du bac collecteur est assemblé avec un couvercle du bac collecteur pour la formation du bac collecteur.

3. Echangeur de chaleur (1) selon la revendication 1 ou 2, **caractérisé en ce que** l'élément d'espacement (4) est formé par une tôle perforée qui présente des évidements (6) qui correspondent aux tubes (2) placés dans le bloc de transmission de chaleur (7), de manière telle que lesdits tubes passent de manière ajustée à travers les évidements (6).

4. Echangeur de chaleur (1) selon l'une quelconque des revendications précédentes, **caractérisé en ce que** le plateau à tubes du bac collecteur (5) est moulé par injection sur le bloc de transmission de chaleur (7), en utilisant un procédé d'injection de matière plastique.

5. Echangeur de chaleur (1) selon l'une quelconque des revendications précédentes, **caractérisé en ce que** les tubes (2) présentent, côté extrémité, une entaille au moins partiellement circulaire et / ou sont, côté extrémité, prétraités en surface et / ou recouverts.

6. Echangeur de chaleur (1) selon l'une quelconque des revendications précédentes, **caractérisé en ce que** l'échangeur de chaleur (1) présente deux bacs collecteurs (5), où les tubes (2) débouchent à chaque fois, côté extrémité, dans l'un des bacs collecteurs (5) et sont reliés à celui-ci de façon étanche aux fluides, où un élément d'espacement (4) est disposé entre chacun des bacs collecteurs (5) et le bloc de transmission de chaleur (7).

7. Echangeur de chaleur (1) selon l'une quelconque des revendications précédentes, **caractérisé en ce que** l'élément d'espacement (4) est surmoulé, sur le côté placé à l'opposé du bloc de transmission de chaleur (7), par injection de matière plastique qui forme le plateau à tubes du bac collecteur (5), où les tubes (2) sont assemblés, par continuité de matière et / ou par complémentarité de forme, avec le plateau à tubes - moulé par injection - du bac collecteur (5).

8. Echangeur de chaleur (1) selon l'une quelconque des revendications précédentes, **caractérisé en ce que** l'élément d'espacement (4) forme un renforcement de la zone du fond du bac collecteur (5), ladite zone étant tournée vers le bloc de transmission de chaleur (7), où l'élément d'espacement (4) est assemblé, par complémentarité de forme et / ou par continuité de matière, avec le plateau à tubes du bac collecteur (5).

9. Echangeur de chaleur (1) selon l'une quelconque des revendications précédentes, **caractérisé en ce que** l'élément d'espacement (4) est assemblé avec les tubes (2) et / ou avec les éléments d'ailettes ondulées (3), par brasage et / ou par soudage et / ou par blocage et / ou par collage.

10. Procédé de fabrication d'un échangeur de chaleur (1) selon l'une quelconque des revendications précédentes, **caractérisé en ce que** l'on produit un bloc de transmission de chaleur (7) se composant d'une pluralité de tubes (2) contigus les uns aux autres et se composant d'éléments d'ailettes ondulées (3) disposés entre lesdits tubes, où un élément d'espacement (4) est placé sur les tubes (2), côté extrémité, et le plateau à tubes (5) du bac collecteur est formé en se composant de matière plastique et est moulé par injection sur le bloc de transmission de chaleur (7) et / ou sur l'élément d'espacement (4), en formant une seule et même pièce avec ces éléments, où les tubes (2) sont guidés à travers l'élément d'espacement (4), où les éléments d'ailettes ondulées (3) sont, par l'élément d'espacement (4), à distance du plateau à tubes du bac collecteur (5).

11. Procédé de fabrication d'un échangeur de chaleur (1) selon la revendication 10, **caractérisé en ce que** les tubes (2) pénètrent à travers l'élément d'espacement (4) en passant par des évidements (6) moulés et réalisés de manière ajustée, et les éléments d'ailettes ondulées (3) sont recouverts en totalité par l'élément d'espacement (4).

12. Procédé selon l'une des revendications 10 ou 11, **caractérisé en ce que** le plateau à tubes du bac collecteur (5) est moulé par injection sur les tubes (2) passant à travers l'élément d'espacement (4), où le bac collecteur (5) est assemblé, par continuité de matière et / ou par complémentarité de forme, avec les parties traversantes des tubes (2) et / ou avec l'élément d'espacement (4).
